# FASCICULE DE BREVET EUROPEEN

(11) **EP 2 892 723 B1**
(45) Date de publication et mention de la délivrance du brevet: **27.07.2016**
(21) Numéro de dépôt: 13756353.2
(22) Date de dépôt: 21.08.2013
(51) Int. Cl.: B41F 13/193, B41F 15/08, B41F 15/20, B41F 21/10, B41F 23/00

(54) **CYLINDRE DE TRANSFERT DE FEUILLES ET ENSEMBLE CONSTITUE D'UNE JUXTAPOSITION DE TELS CYLINDRES**
BLATTTRANSFERZYLINDER SOWIE ANORDNUNG AUS EINER NEBENEINANDERREIHUNG SOLCHER ZYLINDER
SHEET TRANSFER CYLINDER AND ASSEMBLY CONSISTING OF A JUXTAPOSITION OF SUCH CYLINDERS

(30) Priorité: 04.09.2012 FR 1258214
(43) Date de publication de la demande: 15.07.2015
(73) Titulaire: Oberthur Fiduciaire SAS, 75008 Paris (FR)
(72) Inventeur: SUAUDEAU, Gille, F-35500 Vitre (FR); MAZEAU, Jean-Christophe, F-35113 Domagne (FR); PASSELANDE, Patrice, F-35650 Le Rheu (FR); PIROT, Serge, F-35410 Chateaugiron (FR)
(74) Mandataire: Regimbeau
(86) Numéro de dépôt international: PCT/EP2013/067384
(87) Numéro de publication internationale: WO 2014/037221

(56) Documents cités:
- EP-A1- 1 961 559
- DE-A1- 19 815 794

## Description

La présente invention est relative à un cylindre de transfert de feuilles se distinguant par le fait qu'il accueille des aimants affleurant à sa surface, ces feuilles ayant reçu préalablement au moins une impression réalisée par sérigraphie, à l'aide d'une encre contenant des particules (pigments) orientables sous l'effet d'un champ magnétique.

Elle est également relative à un ensemble constitué d'une juxtaposition d'au moins deux cylindres tels que désignés ci-dessus.

Dans l'ensemble de la présente demande, y compris les revendications, on entend par le terme "feuille", non seulement une feuille à proprement parler, mais également une fraction de cette dernière, par exemple une longue bande.

Des encres pour l'impression fiduciaire contenant des pigments magnétiques sont disponibles sur le marché. Ces pigments, couramment désignés sous l'abréviation OVMP (pour "Optically Variable Magnetic Pigment), eux-mêmes dérivés des pigments dits "OVI®" (pour "Optically Variable Ink"), possèdent au moins une propriété de changement de couleur et sont capables d'être orientés à la demande, sous l'influence d'un champ magnétique, notamment lorsqu'ils se trouvent dans une encre à l'état humide.

Les documents suivants décrivent de tels produits, leurs dérivés et/ou leurs applications : EP1412432, EP1854852 et EP1493590.

Par ailleurs, la société KBA NotaSys a développé une machine d'impression sérigraphique dénommée "NotaScreen", dans laquelle on vient appliquer l'encre "magnétique" sur le support constitué d'une feuille, à l'aide d'un premier cylindre d'impression équipé d'un tamis. On vient ensuite plaquer le support imprimé (l'impression n'étant pas encore sèche) sur un cylindre contenant une multitude d'aimants organisés en matrice, selon une répartition correspondant aux impressions sur les feuilles.

Le passage des feuilles fraîchement imprimées d'encre non encore sèche au travers des champs magnétiques créés par les aimants a pour effet d'orienter les pigments magnétiques contenus dans cette dernière. Enfin, dans une portion plus éloignée de la machine, l'encre est séchée, ce qui fige définitivement les pigments magnétiques dans une orientation donnée.

Ce sont ces orientations spécifiques qui confèrent à l'élément de sécurité ainsi confectionné, dénommé SPARK®, ces propriétés optiques particulières. Outre le changement de couleurs obtenu en inclinant le support, des effets de mouvements, de profondeur, de volume sont générés. Ces effets sont, en particulier, obtenus en élaborant des aimants permanents différents non seulement par la taille et les contours, mais également en les gravant afin de faire varier leur épaisseur localement. Ceci permet de moduler les champs magnétiques et les effets visuels qui en découlent, sur l'encre.

Pendant la phase d'orientation des pigments, il est important que le substrat et le cylindre soient statiques l'un par rapport à l'autre et plaqués l'un contre l'autre.

Une telle technique est décrite notamment dans le brevet EP-B-1 648 702.

On y décrit notamment la structure du cylindre de transfert des feuilles.

Ce cylindre, que l'on qualifie "d'anneau" pour désigner son corps entrainé en rotation sur lui-même, présente, débouchant à sa surface, un canal annulaire périphérique dans lequel est positionné au moins un aimant pour orienter lesdites particules contenues dans l'encre.

Il comporte des moyens d'aspiration débouchant à ladite surface, en dehors du canal, sous la forme d'au moins une zone pourvue d'orifices pour plaquer lesdites feuilles contre cette surface.

Dans la pratique, cette zone pourvue d'orifices est constituée d'une plaque ou tôle de protection, indépendante et perforée, qui est rapportée et mise en place sur l'ensemble de l'anneau (cylindre) et dont le galbe est adapté en conséquence.

L'aspiration des feuilles (ceci permet de plaquer la feuille sur les aimants) est améliorée par interposition d'un joint entre l'anneau et la plaque de protection.

Dans le document précité, il est indiqué que la plaque recouvre les aimants. Dans la pratique, la plaque comporte des "fenêtres", c'est à dire des découpes, au travers desquelles les aimants affleurent, ceci pour une meilleure efficacité de ces derniers.

Un tel équipement donne généralement satisfaction, mais est cependant perfectible.

Ainsi, dès lors que l'on souhaite disposer les aimants selon un agencement nouveau par rapport à ce qui se pratiquait précédemment, il est nécessaire de disposer d'une nouvelle tôle présentant des fenêtres réparties de manière adéquate.

Il est par ailleurs nécessaire de réaliser de nombreuses perforations dans cette tôle d'épaisseur fine sans la déformer, ce qui s'avère long et fastidieux et présente un coût non négligeable.

On note aussi la nécessité de rehausser les aimants pour compenser les éventuelles différences d'épaisseur de la plaque. Plus globalement, on rencontre une certaine difficulté de mise en tension de la plaque sur le cylindre.

La latitude de réglage de la position des aimants (en direction latérale et dans le développement du cylindre) au travers des fenêtres de la plaque est réduite et il est nécessaire de sortir l'anneau de la machine pour une éventuelle modification de positionnement des aimants.

On rencontre également des problèmes d'étanchéité entre le joint de l'anneau et la plaque. Plus précisément, on constate des fuites d'air, de sorte qu'il est nécessaire de prévoir un compresseur plus puissant.

L'aspiration des feuilles n'est pas optimum, ce qui résulte d'un mauvais plaquage de ces dernières contre l'anneau. Ce phénomène est accentué en "queue de feuille", c'est à dire là où le plaquage de la plaque est le plus critique. Document EP-A-1 961 559 décrit un cylindre de transfer de feuilles selon le préambule de la revendication 1.

La présente invention vise à solutionner ces problèmes.

Ainsi, selon un premier aspect, la présente invention concerne un cylindre de transfert de feuilles, ces feuilles ayant reçu préalablement au moins une impression réalisée par sérigraphie, à l'aide d'une encre contenant des particules orientables sous l'effet d'un champ magnétique, ce cylindre ayant la forme d'un anneau,
- qui présente, débouchant à sa surface, un canal annulaire périphérique dans lequel est positionné au moins un aimant pour orienter lesdites particules contenues dans l'encre ;
- et qui comporte des moyens d'aspiration débouchant à ladite surface, en dehors du canal, sous la forme d'au moins une zone pourvue de perforations pour plaquer lesdites feuilles contre cette surface,
caractérisé par le fait que ladite au moins une zone pourvue de perforations est d'une seule pièce avec le reste de l'anneau.

Du fait que la zone pourvue d'orifices est d'une seule pièce avec le reste de l'anneau, il ne se pose plus de problème d'étanchéité comme cela a été explicité ci-dessus.

L'aspiration des feuilles vers le cylindre est nettement plus performante. Il en résulte que même en regard du canal annulaire dans lequel sont logés les aimants, les feuilles ne forment pas de creux mais gardent au contraire, le galbe de la surface du cylindre.

Selon d'autres caractéristiques non limitatives et avantageuses de ce cylindre, prises seules ou en combinaison :
- ledit canal d'un anneau s'étend en position médiane avec, de part et d'autre de celui-ci, des bandeaux de largeur identique ou sensiblement identique, chaque bandeau présentant au moins une zone pourvue d'orifices pour plaquer lesdites particules de l'encre au travers de la feuille sur laquelle elle est imprimée, contre cette zone, et les exposer au plus près du champ magnétique dudit au moins un aimant ;
- ledit canal est dépourvu d'un quelconque moyen de recouvrement ;
- il comporte, entre deux aimants voisins, une entretoise qui affleure à ladite surface ;
- ladite entretoise en un matériau antiadhésif tel que par exemple du polytétrafluoroéthylène.

Un autre aspect de l'invention se rapporte un ensemble constitué d'une juxtaposition d'au moins deux cylindres tels que désignés ci-dessus. Cet ensemble est notamment remarquable en ce qu'entre deux cylindres voisins s'étend une entretoise, sensiblement de même diamètre que lesdits cylindres, en un matériau antiadhésif tel que par exemple du polytétrafluoroéthylène.

Préférentiellement, l'ensemble comporte de trois à sept cylindres et plus particulièrement cinq.

D'autres caractéristiques et avantages de l'invention apparaîtront à la lecture de la description détaillée qui va suivre. Elle sera faite en référence aux dessins annexés dans lesquels :
- la figure 1 est une vue simplifiée en perspective avec arrachement partiel, d'un anneau constitutif du cylindre selon l'invention ;
- la figure 2 est une vue partielle en perspective de l'anneau de la figure 1, selon un mode de réalisation particulier ;
- la figure 3 montre, de face, la juxtaposition de deux anneaux selon l'invention, avec interposition, entre eux, d'une entretoise ;
- la figure 4 est une vue analogue à la précédente, montrant cette fois-ci la juxtaposition de cinq anneaux ;
- la figure 5 est une vue de face d'une feuille imprimée à l'aide d'un ensemble de cylindres de transfert conforme à la présente invention.

Dans un simple souci de simplification, l'arbre longitudinal de mise en rotation de l'anneau ou cylindre 1 sur lequel ce dernier est calé, n'a pas été représenté sur les figures.

L'axe X-X' représente l'axe longitudinal du cylindre, et donc de l'anneau qui le constitue, autour duquel il se meut.

Plus particulièrement et en se référant à la figure 1 annexée, l'anneau, réalisé en métal, par exemple en acier inoxydable ou en aluminium, comporte un premier manchon cylindrique 10 dont le diamètre interne est prévu pour qu'il soit emmanché et calé sur l'arbre d'entrainement en rotation précité.

Dans ce manchon est prévu une série d'ouvertures oblongues 100, réparties régulièrement et dont on expliquera plus loin la fonction.

Le manchon 10 s'étend à distance et est coaxial à une paroi annulaire 11 de plus grand diamètre.

Le manchon et la paroi annulaire font partie de la même pièce et sont rendus solidaires l'un de l'autre par deux parois divergentes 12 dirigées radialement. Ces parois délimitent une rainure 13 dirigée parallèlement à l'axe X-X'. Son fond est référencé 130 et ses parois latérales 131 et 132. Du fond 130, s'élève radialement une paire de pinces 134 de type connu, destinée à immobiliser une feuille préalablement imprimée, relativement au cylindre.

Il existe donc un large espace E entre le manchon 10 et la paroi annulaire 11 dans laquelle les ouvertures 100 débouchent.

Cette paroi 11 est pourvue de perforations 110, réparties selon au moins une zone. Ces perforations n'ont été représentées que partiellement à la figure 1, dans un but de simplification.

Le cylindre 1 comporte, débouchant à sa surface un canal annulaire 3. De préférence, ce canal s'étend en position médiane. Il délimite au sein de la paroi 11 deux bandeaux de même largeur.

La paroi de fond cylindrique 30 du canal s'étend sensiblement à mi-distance des manchon 10 et paroi 11. Ses parois latérales sont référencées 31 et 32.

Ainsi que le montrent plus particulièrement les figures 2 et 3, le canal 3 reçoit, selon des emplacements déterminés et judicieusement choisis, des aimants désignés ci-après blocs aimantés 4. Il s'agit de blocs de type connu dont la surface supérieure présente la même courbure que celle du cylindre.

Les emplacements précités résultent bien entendu de la répartition des régions de la feuille imprimée avec de l'encre comportant des particules magnétiques.

Dans l'exemple représenté à la figure 2, le canal 3 reçoit, au-dessus du creux séparant deux blocs aimantés voisins, une entretoise 5 de recouvrement. Il s'agit d'une petite plaque courbée, venant en prise avec les parois 31 et 32. Tout moyen de fixation mutuel, par exemple à glissière, peut être envisagé.

Chaque entretoise peut être avantageusement constituée en un matériau antiadhésif tel que du polytétrafluoroéthylène. Il pourrait s'agir toutefois d'un autre matériau à surface lisse et/ou à effet glissant. Toutefois, celui qui vient d'être mentionné présente l'avantage d'être répandu, peu cher et facile à usiner.

Toutefois, la présence de ces entretoises est simplement facultative et l'on peut envisager de laisser non recouverts les espaces entre deux blocs aimantés.

Aux figures 3 et 4 ont été représentés respectivement deux et cinq anneaux selon l'invention. Ils sont deux à deux séparés par une entretoise annulaire 6 qui présente la même forme extérieure que celle des cylindres. Le nombre d'anneaux utilisés dépend de la dimension de la feuille traitée et plus particulièrement du nombre de colonnes présentant les éléments de sécurité imprimés. Ainsi, s'il est nécessaire d'imprimer sur la feuille, cinq colonnes d'éléments de sécurité, alors cinq anneaux sont nécessaires.

Ainsi sur la figure 5, une feuille F est destinée à permettre l'obtention de cinquante documents identiques, par exemple des billets de banque B, chacun des billets B comportant un motif en forme d'étoile S imprimé avec une encre contenant des particules orientables sous l'effet d'un champ magnétique.

Dans cette configuration, l'ensemble de cylindres de transfert est constitué de cinq anneaux séparés par des entretoises 6 comme indiqué à la figure 4. Chaque anneau contient dix blocs aimants 4 et ainsi, en une révolution, l'ensemble de transfert est capable d'orienter les pigments de l'encre du motif en forme d'étoile sur les cinquante documents identiques, et ceci simultanément. Les entretoises 6 assurent une continuité de matière et de support entre deux cylindres. Elles sont préférentiellement constituées du même matériau que celui des entretoises 5.

Sur les figures annexées n'ont pas été représentés les moyens qui permettent de générer une dépression à l'intérieur de l'espace E et, par voie de conséquence, un flux d'aspiration, de l'extérieur vers l'intérieur, au travers des orifices 110. On utilise par exemple un compresseur.

Le fait que les zones pourvues de ces orifices soient d'une seule pièce avec le reste de l'anneau permettent d'obtenir un plaquage optimal de la feuille imprimée à traiter. Il n'y a plus de fuite d'air comparativement au matériel connu préalablement. La puissance du matériel d'aspiration peut être réduite en conséquence.

Par ailleurs, d'une fabrication à l'autre et pour autant que l'emplacement des zones imprimées avec une encre magnétique change, l'accès aux blocs aimanté est aisé et leur déplacement facilité. Une grande souplesse de fonctionnement est ainsi obtenue et l'on peut donc éviter la fabrication de la tôle de protection et d'aspiration décrite intialement dans l'art antérieur et qui se trouve unique et dédiée à une configuration d'impression donnée.

Avec le cylindre de transfert décrit dans la présente invention une multitude de configurations d'impression peut être envisagée sans être obligé d'originer autre chose que les blocs aimants.

Même lorsqu'aucune entretoise 5 n'est présente entre deux blocs aimantés, le plaquage de la feuille sur le cylindre est malgré tout correct.

## Revendications

1. Cylindre (1) de transfert de feuilles, ces feuilles ayant préalablement reçu une impression réalisée par sérigraphie, à l'aide d'une encre contenant des particules orientables sous l'effet d'un champ magnétique, ce cylindre ayant la forme d'un anneau,
- qui présente, débouchant à sa surface, un canal annulaire (3) périphérique dans lequel est positionné au moins un aimant (4) pour orienter lesdites particules contenues dans l'encre ;
- et qui comporte des moyens d'aspiration débouchant à ladite surface, en dehors du canal, sous la forme d'au moins une zone pourvue de perforations (110) pour plaquer lesdites feuilles contre cette surface,
**caractérisé par le fait que** ladite au moins une zone pourvue de perforations (110) est d'une seule pièce avec le reste de l'anneau.

2. Cylindre selon la revendication 1, **caractérisé par le fait que** ledit canal (3) s'étend en position médiane avec, de part et d'autre de celui-ci des bandeaux de largeur identique ou sensiblement identique, chaque bandeau présentant au moins une zone pourvue de perforations (110) pour plaquer lesdites particules de l'encre au travers de la feuille sur laquelle elle est imprimée contre cette zone et les exposer au plus près du champ magnétique dudit au moins un aimant (4).

3. Cylindre selon la revendication 1 ou 2, **caractérisé par le fait que** ledit canal (3) est dépourvu d'un quelconque moyen de recouvrement.

4. Cylindre selon la revendication 1 ou 2, **caractérisé par le fait qu'**il comporte, entre deux aimants voisins (4), une entretoise (5) qui affleure à ladite surface.

5. Cylindre selon la revendication précédente, **caractérisé par le fait que** ladite entretoise (5) est un matériau antiadhésif tel que du polytétrafluoroéthylène.

6. Ensemble constitué d'une juxtaposition de cylindres (1) selon l'une des revendications précédentes, **caractérisé par le fait qu'**entre deux cylindres voisins (1) s'étend une entretoise (6), sensiblement de même diamètre que lesdits cylindres (1), en un matériau antiadhésif tel que du polytétrafluoroéthylène.

7. Ensemble selon la revendication 6, **caractérisé par le fait qu'**il comporte préférentiellement de trois à sept cylindres (1) et plus particulièrement cinq.

## Patentansprüche

1. Blatttransferzyliner (1), wobei diese Blätter zuvor mit Hilfe einer Druckfarbe, die unter der Wirkung eines Magnetfelds ausrichtbare Partikel enthält, einen durch Siebdruck durchgeführten Druck erhalten haben, wobei dieser Zylinder die Form eines Rings hat,
- der, auf seiner Oberfläche ausmündend, einen ringförmigen Umfangskanal (3) aufweist, in welchem mindestens ein Magnet (4) positioniert ist, um die in der Druckfarbe enthaltenen Partikel auszurichten,
- und der Ansaugmittel aufweist, die auf der Oberfläche außerhalb des Kanals in Form von mindestens einer Zone mit Perforationen (110) ausmünden, um die Blätter gegen diese Oberfläche zu drücken,
**dadurch gekennzeichnet, dass** die mindestens eine Zone mit Perforationen (110) mit dem restlichen Ring aus einem einzigen Teil ist.

2. Zylinder nach Anspruch 1, **dadurch gekennzeichnet, dass** sich der Kanal (3) in mittlerer Position mit beiderseitigen Bändern identischer oder etwa identischer Breite erstreckt, wobei jedes Band mindestens eine Zone mit Perforationen (110) aufweist, um die Partikel der Druckfarbe durch das Blatt, auf dem sie gedruckt ist, gegen diese Zone zu drücken und sie so nah wie möglich dem Magnetfeld des mindestens einen Magneten (4) auszusetzen.

3. Zylinder nach Anspruch 1 oder 2, **dadurch gekennzeichnet, dass** der Kanal (3) kein Abdeckungsmittel besitzt.

4. Zylinder nach Anspruch 1 oder 2, **dadurch gekennzeichnet, dass** er zwischen zwei benachbarten Magneten (4) ein Zwischenstück (5) aufweist, das mit der Oberfläche fluchtet.

5. Zylinder nach vorangehendem Anspruch, **dadurch gekennzeichnet, dass** das Zwischenstück (5) ein nicht haftendes Material wie Polytetrafluorethylen ist.

6. Einheit, gebildet aus einer Nebeneinanderreihung von Zylindern (1) nach einem der vorangehenden Ansprüche, **dadurch gekennzeichnet, dass** sich zwischen zwei benachbarten Zylindern (1) ein Zwischenstück (6) mit etwa demselben Durchmesser wie die Zylinder (1) aus einem nicht haftenden Material wie Polytetrafluorethylen erstreckt.

7. Einheit nach Anspruch 6, **dadurch gekennzeichnet, dass** sie vorzugsweise drei bis sieben Zylinder (1) und insbesondere fünf aufweist.

## Claims

1. A cylinder (1) for transferring sheets, these sheets having previously received an impression obtained by screen printing, using an ink containing particles that can be oriented under the influence of a magnetic field, this cylinder having the shape of a ring,
- which has, leading to its surface, an annular peripheral channel (3) in which is positioned at least one magnet (4) to orient said particles contained in the ink;
- and which includes aspiration means leading to said surface, outside the channel, in the form of at least one area provided with perforations (110) to press said sheets against this surface,
**characterized by** the fact that said at least one area provided with perforations (110) is integral with the rest of the ring.

2. The cylinder according to claim 1, **characterized by** the fact that said channel (3) extends in a median position with, on either side of it, bands of identical or substantially identical width, each band having at least one area provided with perforations (110) to press said particles of ink through the sheet on which they are printed against this area and expose them as closely as possible to the magnetic field of said at least one magnet (4).

3. The cylinder according to claim 1 or 2, **characterized by** the fact that said channel (3) does not have any covering means.

4. The cylinder according to claim 1 or 2, **characterized by** the fact that it includes, between two adjoining magnets (4), a spacer (5) which flush with said surface.

5. The cylinder according to the preceding claim, **characterized by** the fact that said spacer (5) is made of a non-adhesive material such as polytetrafluoroethylene.

6. An assembly consisting of a juxtaposition of cylinders (1) according to one of the preceding claims, **characterized by** the fact that a spacer (6) extends between two adjoining cylinders (1), of substantially the same diameter as said cylinders (1), made of a non-adhesive material such as polytetrafluoroethylene.

7. The assembly according to claim 6, **characterized by** the fact that it preferably includes from three to seven cylinders (1), and more particularly five.
